# EUROPÄISCHE PATENTSCHRIFT

(11) **EP 0 197 377 B1**
(45) Veröffentlichungstag und Bekanntmachung des Hinweises auf die Patenterteilung: **27.11.1991**
(21) Anmeldenummer: 86103707.5
(22) Anmeldetag: 19.03.1986
(51) Int. Cl.: H01R 13/422

(54) **Flaches Steckergehäuse für mehrere Einzelsteckbuchsen**
Flat connector housing for several detached sockets
Boîtier plat de prise pour plusieurs douilles détachées

(30) Priorität: 01.04.1985 DE 8509789 U
(43) Veröffentlichungstag der Anmeldung: 15.10.1986
(73) Patentinhaber: SIEMENS AKTIENGESELLSCHAFT, 80333 München (DE)
(72) Erfinder: Maier, Georg, D-8521 Weisendorf (DE)

(56) Entgegenhaltungen:
- FR-A- 2 323 245
- NL-A- 6 908 077

## Beschreibung

Die Erfindung betrifft ein flaches Steckergehäuse nach dem Oberbegriff des Anspruchs 1.

Ein derartiges Steckergehäuse ist aus der NL-A 69 08 077 bekannt. Zum Verkabeln werden die Einzelsteckbuchsen mit einem Anschlußkabel versehen und dann von der dem Bodenteil abgewandten Seite her längs in die Aufnahmetaschen eingesteckt und eingerastet. Ein nachträglicher Austausch von Einzelsteckbuchsen ist nahezu unmöglich, da sie absichtlich nur schwer aus dem Steckergehäuse entfernbar sind. Darüber hinaus kann ein derartiger Austausch nicht unter Spannung erfolgen.

Aus der FR 23 23 245 ist es hingegen bekannt, einzelne Stecker mit Rastnasen mittels einer zu den Rastnasen passenden Halteplatte zu einem Gesamtstecker zusammenzufügen. Auf diese Weise können mehrere Einzelstecker gleichzeitig auf eine zugehörige Steckerleiste aufgesteckt werden. Die Halteplatte dient in diesem Fall im Sinne einer Montagehilfe für die Stecker. Diese Lösung gewährleistet bei einem mehrmaligen Gebrauch jedoch keinen ausreichenden Halt für die Einzelstecker.

Es ist die Aufgabe gestellt, ein einfach herstellbares, leicht mit Anschlußkabeln und mit diesen verbindbaren Einzelsteckbuchsen bestückbares flaches mehrpoliges Steckergehäuse zu schaffen, das mit weiteren solcher Steckergehäuse in einem gemeinsamen Träger formschlüssig eng nebeneinander aufgereiht und mit Kontaktstiften von Anschlußverteilern verbunden werden kann und in das die Einzelsteckbuchsen ohne Zerlegen des Steckergehäuses bei angeschlossenen Anschlußkabeln leicht eingefügt bzw. entfernt werden können bei sicherer Halterung der Einzelsteckbuchsen im Steckergehäuse.

Die Lösung der gestellten Aufgabe gelingt durch die Maßnahmen des Anspruchs 1.

Vorteilhafte Ausgestaltungen des Gegenstandes der Erfindung sind Inhalt von Unteransprüchen.

Die Erfindung ist anhand der Zeichnung dargestellt und nachfolgend näher erläutert. Es zeigt:
- FIG 1: das Steckergehäuse in Frontansicht,
- FIG 2: einen Schnitt nach der Linie II-II in FIG 1,
- FIG 3: ein Detail im Schnitt nach der Linie III-III in FIG 1,
- FIG 4 und FIG 5: andere Details im Schnitt nach den Linien IV-IV und V-V in FIG 1.

Das flache einteilige Steckergehäuse 1 hat einen Seitenvorsprung 4 mit frontseitiger Vertiefung und an seiner Oberkante eine Durchstecköffnung 4A für einen Einsteckvorsprung 5A einer Lasche 5, die eine innenseitige Vertiefung und am abgekröpften Ende eine Öffnung 5B für eine Befestigungsschraube aufweist. Die Befestigungsschraube ist in eine Gewindebohrung 4B der Lasche 5 einschraubbar. Zwischen Seitenvorsprung 4 und Lasche 5 werden die seitlich eingeführten Kabel 3 für die Steckverbinder 2 gehalten und von dort in den wannenförmigen Kabelaufnahmebereich 1E im oberen frontseitigen Teil des Steckergehäuses 1 zu den einzelnen Steckverbindern 2 geführt. Die Kabel 3 liegen alle versenkt im Kabelaufnahmebereich 1E und die Lasche 5 ragt ebenfalls nicht über die Gehäusehöhe hinaus. Unterhalb des Kabelaufnahmebereichs 1E sind eine Mehrzahl von parallelerstreckten, getrennt nebeneinanderliegenden Aufnahmetaschen 1D vorgesehen, die deck- und frontseitig offen sind, damit die quaderförmigen isolierten Steckverbinder 2 bekannter Art jeweils für sich von vorne mitsamt ihren Anschlußkabeln 3 eingeschwenkt werden können.

Die Seitenwände 1H der Aufnahmetaschen 1D weisen im deckseitigen Bereich Rastnasen 1G auf, die die eingeschwenkten Steckverbinder 2 am Herausfallen hindern. Damit die Steckverbinder 2 auch am unteren Ende der Aufnahmetaschen 1D nicht entweichen können, ist jeweils eine niedrige bodennahme Querwand 1F vorgesehen. Zur Verbesserung der federnden Nachgiebigkeit der Rastnasen 1G sind in die Taschenseitenwände 1H von der offenen Deckseite her bis über die Rastnasen 1G reichende frontseitige Randausnehmungen 1K vorgesehen.

Zum leichteren Einschieben der Steckverbinder 2 in die Aufnahmetaschen 1D sind auf der Rückseite 1B bodennahe Ausweichöffnungen 8 und zum Herausschwenken der Steckverbinder 2 im deckseitigen Bereich Ausstoßöffnungen 9 angebracht. Im Bodenteil 1C der Aufnahmetaschen befinden sich Durchlässe 7 für Kontaktstifte von Anschlußverteilern üblicher Art.

Im Kabelaufnahmebereich 1E ist eine von der Oberseite entfernbare Handhabe 6 für das Abnehmen des Steckergehäuses 1 angebracht.

## Patentansprüche

1. Flaches, einteiliges Steckergehäuse (1) mit einer Front- (1A) und Rückseite (1B) und dazwischen liegenden Stirnseiten,
- wobei an der ein Bodenteil (1C) bildenden Stirnseite nebeneinander sich parallel zur Front- (1A) und Rückseite (1B) und senkrecht zu diesem Bodenteil (1C) erstreckende, getrennte Aufnahmetaschen (1D) für Einzelsteckbuchsen angeordnet sind,
- wobei das Bodenteil (1C) Durchlässe (7) für die in die Einzelsteckbuchsen einbringbaren Kontaktstifte aufweist, und
- wobei Anschlußkabel (3) zu den Einzelsteckbuchsen geführt und mit diesen leitend verbunden sind,
**dadurch gekennzeichnet,**
- daß sich über offene, dem Bodenteil (1C) gegenüberliegende Seiten der Aufnahmetaschen (1D) ein vertiefter, wannenförmiger Kabelaufnahmebereich (1E) anschließt,
- daß die Aufnahmetaschen (1D) an der Frontseite Öffnungen (1A) aufweisen,
- daß an den Öffnungen (1A), in der Nähe des Bodenteils (1C), schmale, zur Rückseite (1B) parallele Querwände (1F) und am Kabelaufnahmebereich (1) Rastnasen (1G) zum Haltern von frontseitig in die Aufnahmetaschen (1D) einschwenkbaren, quaderförmigen, isolierten, die Einzelsteckbuchsen enthaltenden Steckverbindern (2) angeordnet sind, und
- daß die Anschlußkabel (3) an einer zum Bodenteil (1C) senkrechten Seite einführbar, mit einer am Steckergehäuse (1) lösbar befestigten Lasche (5) zusammengehalten und im Kabelaufnahmebereich (1E) zu den Einzelsteckbuchsen geführt sind.

2. Steckergehäuse nach Anspruch 1, wobei die Aufnahmetaschen (1D) an der ebenen Rückseite (1B) in der Nähe des Bodenteils (1C) Ausweichöffnungen (8) aufweisen.

3. Steckergehäuse nach Anspruch 2, wobei die Aufnahmetaschen (1D) an der ebenen Rückseite (1B) in der Nähe der dem Bodenteil (1C) gegenüberliegenden Seiten Ausstoßöffnungen (9) aufweisen.

4. Steckergehäuse nach einem der Ansprüche 1 bis 3, wobei im Kabelaufnahmebereich (1E) eine entfernbare Handhabe (6) gelagert ist.

## Claims

1. A flat, one-piece plug housing (1) with a front side (1A) and rear side (1B) and end sides lying therebetween,
- wherein on the end side forming a base part (1C) there are arranged next to each other extending parallel to the front side (1A) and rear side (1B) and perpendicular to this base part (1C), separate receiving pockets (1D) for individual plug sockets,
- wherein the base part (1C) has passages (7) for the contact pins which are able to be introduced into the individual plug sockets, and
- wherein connecting cables (3) are guided to the individual plug sockets and are connected to them in a conducting manner,
characterised
- in that connected by way of open sides of the receiving pockets (1D), opposing the base part (1C), there is a recessed, tub-shaped cable receiving region (1E),
- in that the receiving pockets (1D) have openings (1A) on the front side,
- in that at the openings (1A), in the vicinity of the base part (1C), there are arranged narrow, transverse walls (1F), parallel to the rear side (1B), and on the cable receiving region (1E) there are arranged latches (1G) for holding insulated, cuboid-shaped plug-in connectors (2), containing the individual plug sockets, and able to be pivoted on the front side into the receiving pockets (1D), and
- in that the connecting cables (3), able to be inserted on one side, perpendicular to the base part (1C), are held together with a clip (5), detachably secured to the plug housing (1), and are guided in the cable receiving region (1E) to the individual plug sockets.

2. A plug housing according to claim 1, wherein the receiving pockets (1D) have, on the flat rear side (1B), in the vicinity of the base part (1C), alternative openings (8).

3. A plug housing according to claim 2, wherein the receiving pockets (1D) have discharge openings (9) on the flat rear side (1B), in the vicinity of the sides opposing the base part (1C).

4. A plug housing according to one of claims 1 to 3, wherein a detachable handle (6) is mounted in the cable receiving region (1E).

## Revendications

1. Boîtier plat monobloc (1) de prise, possédant une face avant (1A) et une face arrière (1B) et des faces frontales intercalées entre ces faces, et dans lequel
- sur la face frontale constituant la partie de base (1C) sont disposés, côte-à-côte, des logements récepteurs séparés (1D) prévus pour des douilles individuelles et qui s'étendent parallèlement à la face avant (1A) et à la face arrière (1B) et perpendiculairement à cette partie de base (1C),
- la partie de base (1C) comporte des passages (7) pour les broches de contact pouvant être insérées dans les douilles individuelles, et
- des câbles de raccordement (3) aboutissent aux douilles individuelles et sont reliés à ces dernières de façon conductrice,
caractérisé par le fait
- qu'une zone en renfoncement en forme de cuvette (1A) pour le logement des câbles se raccorde aux logements récepteurs (1D), sur des côtés ouverts situés à l'opposé de l'élément de base (1C),
- que les logements récepteurs (1D) possèdent des ouvertures (1A), au niveau de la face avant,
- qu'au niveau des ouvertures (1A) à proximité de la partie de base (1C) sont disposées des parois transversales étroites (1F) qui sont parallèles à la face arrière (1B), et que dans la zone (1E) de logement des câbles sont disposés des becs d'encliquetage (1G) servant à retenir des connecteurs isolés, de forme parallélépipédique, qui peuvent pénétrer en position centrale et par pivotement dans les logements récpeteurs (1D) et contiennent les douilles individuelles, et
- que les câbles de raccordement (3) sont susceptibles d'être introduits sur un côté perpendiculaire à la partie de base (1C), sont maintenus assemblés à une patte (5) fixée de façon amovible sur le boîtier (1) de la prise et s'étendent, dans la zone (1E) de logement du câble, jusqu'aux douilles individuelles.

2. Boîtier de prise suivant la revendication 1, dans lequel les logements récepteurs (1D) situés sur la face arrière plane (1B) possèdent des ouvertures de dégagement (8) à proximité de la partie de base (1C).

3. Boîtier pour prise suivant la revendication 2, dans lequel les logements récepteurs (1D) situés dans la face arrière plane (1B) possèdent des ouvertures d'éjection (9) à proximité des côtés situés à l'opposé de l'élément de base (1C).

4. Boîtier de prise suivant l'une des revendications 1 à 3, dans lequel une manette amovible (6) est montée dans la zone (1A) de logement du câble.
